# EUROPÄISCHE PATENTSCHRIFT

(11) **EP 2 083 125 B1**
(45) Veröffentlichungstag und Bekanntmachung des Hinweises auf die Patenterteilung: **29.02.2012**
(21) Anmeldenummer: 09150592.5
(22) Anmeldetag: 15.01.2009
(51) Int. Cl.: E03C 1/22

(54) **Ablaufarmatur, insbesondere für Dusch- oder Badewannen**
Drain fittings, in particular for showers or bathtubs
Armature d'écoulement, notamment pour douches ou baignoires

(30) Priorität: 23.01.2008 DE 202008001013 U
(43) Veröffentlichungstag der Anmeldung: 29.07.2009
(73) Patentinhaber: VIEGA GmbH & Co. KG, 57439 Attendorn (DE)
(72) Erfinder: Hennes, Frank, 57413 Finnentrop (DE); Arndt, Johannes, 57368 Lennestadt (DE)
(74) Vertreter: Cohausz & Florack

(56) Entgegenhaltungen:
- EP-A1- 0 365 789
- DE-A1- 19 649 239

## Beschreibung

Die Erfindung betrifft eine Ablaufarmatur, insbesondere für Dusch- oder Badewannen, mit einem mindestens eine Zuflussöffnung und mindestens einen Ablaufstutzen aufweisenden Gehäuse, einem in das Gehäuse eingesetzten, die Zuflussöffnung begrenzenden, einen Teil eines Geruchverschlusses bildenden Tauchrohr und einer die Zuflussöffnung umgebenden, zur Anlage an die Unterseite eines Wannenbodens bestimmten Dichtung, wobei das Gehäuse einen den Geruchverschluss umgebenden Ablaufkanal aufweist, der nach oben durch einen Gehäusewandabschnitt begrenzt ist.

Immer häufiger werden im Rahmen von Sanierungsarbeiten und anderen Baumaßnahmen niedrige sanitäre Ablaufsysteme gefordert. Herkömmliche Ablaufarmaturen bieten zwar eine normgerechte Ablaufleistung, können aber aufgrund ihrer Bauhöhe die besonderen Anforderungen hinsichtlich einer flachen Bauweise für niedrige Einbauräume regelmäßig nicht erfüllen.

Aus der EP 0 365 789 B1 ist eine für Duschwannen bestimmte Ablaufarmatur gemäß dem Oberbegriff des Anspruchs 1 bekannt, die bei relativ geringer Bauhöhe eine relativ hohe Durchlaufleistung bietet. Die Ablaufarmatur besteht im Wesentlichen aus einem mit einer Zuflussöffnung, einem Ablaufstutzen und einem Befestigungsflansch versehenen Gehäuse und einem in das Gehäuse eingesetzten Tauchrohr, das die Zuflussöffnung begrenzt und mit dem Gehäuse einen Geruchverschluss bildet. Das Gehäuse weist ferner einen den Geruchverschluss umgebenden Ablaufkanal auf. Der Befestigungsflansch ist dabei gegenüber einer Gehäusewand, die den Ablaufkanal nach oben hin begrenzt, nach unten versetzt angeordnet. Der oberhalb des Befestigungsflansches liegende Gehäuseteil ragt somit in die den Bodenablauf definierende Ausnehmung der Duschwanne. Diese bekannte Ablaufarmatur hat sich in der Praxis grundsätzlich bewährt; ihre Bauhöhe ist jedoch bei besonderen Anforderungen hinsichtlich einer flachen Bauweise noch zu hoch.

Der vorliegenden Erfindung liegt die Aufgabe zugrunde, eine Ablaufarmatur der eingangs genannten Art bereitzustellen, die eine besonders geringe Bauhöhe besitzt und dennoch eine normgerechte Sperrwasserhöhe für einen zuverlässigen Geruchverschluss sowie eine normgerechte oder sogar gesteigerte Ablaufleistung sicherstellt.

Diese Aufgabe wird durch eine Ablaufarmatur mit den Merkmalen des Anspruchs 1 gelöst.

Die vorliegende Erfindung nutzt den Umstand, dass eine Bade- oder Duschwanne an ihrer Bodenablauföffnung üblicherweise einen im Wesentlichen konisch ausgebildeten, nach unten vorstehenden Randbereich aufweist. Die erfindungsgemäße Ablaufarmatur basiert auf der Idee, durch Annäherung des Gehäuses der Ablaufarmatur an das Wannenprofil die Bauhöhe der Ablaufarmatur zu verringern, und zwar ohne dabei die geforderte Sperrwasserhöhe zu reduzieren. Die erfindungsgemäße Ablaufarmatur ist dadurch gekennzeichnet, dass ihr Gehäusewandabschnitt, der ihren Ablaufkanal nach oben begrenzt, höher als die zur Anlage an der Unterseite des Wannenbodens bestimmte Dichtung liegt und letztere umgibt.

Eine bevorzugte Ausgestaltung der erfindungsgemäßen Ablaufarmatur besteht darin, dass das Gehäuse einen Überlaufrand des Geruchverschlusses definiert, wobei der Überlaufrand höher als die Dichtung oder ein unterer ringscheibenförmiger Abschnitt der Dichtung liegt und die Dichtung umgibt. Diese Ausgestaltung ermöglicht unter Sicherstellung einer ausreichenden bzw. normgerechten Sperrwasserhöhe eine weitere Verringerung der Bauhöhe der Ablaufarmatur.

Nach einer anderen bevorzugten Ausgestaltung ist vorgesehen, dass das Gehäuse der erfindungsgemäßen Ablaufarmatur aus einem Gehäuseunterteil und einem Gehäuseoberteil gebildet ist, wobei das Gehäuseunterteil und das Gehäuseoberteil flüssigkeitsdicht miteinander verbunden sind. Die Unterteilung des Gehäuses in ein Unterteil und ein Oberteil erleichtert die Formung des Gehäuses, das beispielsweise durch Kunststoffspritzgießen hergestellt werden kann. Die flüssigkeitsdichte Verbindung von Gehäuseunterteil und Gehäuseoberteil kann durch Kunststoffschweißen oder Verklebung erfolgen.

Eine vorteilhafte Weiterbildung der Erfindung sieht in diesem Zusammenhang vor, dass das Gehäuseoberteil und das Gehäuseunterteil aus unterschiedlichen Materialien hergestellt sind, wobei das Gehäuseoberteil aus einem flexiblen und/oder gummielastischen Material hergestellt ist, während das Gehäuseunterteil demgegenüber im Wesentlichen biegesteif ausgebildet ist. Das Gehäuse der erfindungsgemäßen Ablaufarmatur ist in diesem Fall als Mehrkomponentenbauteil ausgeführt, welches die gleichzeitige Verwendung unterschiedlicher, insbesondere auch flexibler Werkstoffe ermöglicht. Ist das Gehäuseoberteil aus flexiblem und/oder gummielastischem Material hergestellt, so kann sich das Gehäuse optimal an ein beliebiges Wannenbodenprofil anlegen. Die flexible Anpassung des Gehäuseoberteils an das Wannenbodenprofil kann dabei sowohl durch Heranziehen des Gehäuses an das Wannenloch mittels einer Anschlussverschraubung als auch durch Aufsetzen des Gehäuseunterteils auf den unterhalb der Wanne befindlichen Gebäudeboden verwirklicht werden.

Eine weitere vorteilhafte Ausgestaltung der erfindungsgemäßen Ablaufarmatur ist dadurch gekennzeichnet, dass das Gehäuse mindestens zwei Ablaufstutzen aufweist. Diese Ausgestaltung ermöglicht eine weitere Verringerung der Bauhöhe der Ablaufarmatur, indem mehrere Ablaufstutzen, die jeweils einen relativ kleinen Ablaufquerschnitt besitzen, einen einzelnen herkömmlichen Ablaufstutzen mit relativ großem Ablaufquerschnitt ersetzen. Andererseits ermöglicht diese Ausgestaltung bei gegebener Einbauhöhe auch eine Steigerung der Ablaufleistung.

Durch die Verwendung von Normanschlüssen ist eine preiswerte und flexible Weiterleitung des über die Ablaufgarnitur ablaufenden Wassers bis hin zur nächsten Abwasser-Hauptleitung möglich. Dort können die mit den Ablaufstutzen der erfindungsgemäßen Ablaufgarnitur verbundenen Schlauch- oder Rohrleitungen über einen Adapter zusammengeführt werden. Alternativ kann das Gehäuse bzw. der Ablaufkanal der erfindungsgemäßen Ablaufarmatur über eine Flachleitung mit äquivalentem hydraulischen Querschnitt an einer Abwasser-Hauptleitung angeschlossen werden. Die Flachleitung kann hierzu beispielsweise ein im Wesentlichen rechteckiges oder ovales Querschnittsprofil aufweisen. In diesem Fall wird zumindest am Gehäuse bzw. Ablaufkanal der erfindungsgemäßen Ablaufarmatur ein entsprechender Adapter montiert. Ein weiterer Adapter, der den Anschluss der Flachleitung an einer herkömmlichen Leitung mit kreisrundem Querschnittsprofil gestattet, kann an der Abwasser-Hauptleitung oder in Abfließrichtung vor der Abwasser-Hauptleitung angeordnet werden.

Weitere bevorzugte und vorteilhafte Ausgestaltungen der erfindungsgemäße Ablaufarmatur sind in den Unteransprüchen angegeben.

Nachfolgend wird die Erfindung anhand einer mehrere Ausführungsbeispiele darstellenden Zeichnung näher erläutert. Es zeigen:
- Fig. 1: einen Abschnitt eines Wannenbodens mit einer erfindungsgemäßen Ablaufarmatur in vertikaler Schnittansicht;
- Figuren: 2 bis 5 das Gehäuse der Ablaufarmatur der Fig. 1 in Vorderansicht, Seitenansicht, Draufsicht und perspektivischer Darstellung;
- Fig. 6: einen Abschnitt eines Wannenbodens mit dem daran montierten Gehäuse der Ablaufarmatur der Fig. 1 und einem Übergangsstück in perspektivischer Darstellung;
- Fig. 7: eine weitere perspektivische Darstellung des Übergangsstückes der Fig. 6;
- Fig. 8: einen Abschnitt eines Wannenbodens mit dem daran montierten Gehäuse der Ablaufarmatur der Fig. 1 und einem Übergangsstück gemäß einem zweiten Ausführungsbeispiel, in perspektivischer Darstellung; und
- Fig. 9: eine weitere perspektivische Darstellung des Übergangsstückes der Fig. 8.

In Fig. 1 ist ein Abschnitt des Bodens 1 einer Bade- oder Duschwanne dargestellt. Der Wannenboden 1 weist eine kreisrunde Bodenablauföffnung (Ausnehmung) 2 auf. Wie üblich ist der die Bodenablauföffnung 2 umgebende Randbereich 3 des Wannenbodens 1 konisch ausgebildet und steht gegenüber der Unterseite des Wannenbodens 1 nach unten vor. Ein konisch ausgebildeter Bodenabschnitt 3.1 geht dabei stetig in einen im Wesentlichen horizontal verlaufenden Absatz 3.2 über, der die Bodenablauföffnung 2 begrenzt.

Die Bodenablauföffnung 2 ist mit einer erfindungsgemäßen Ablaufarmatur 4 versehen. Die Ablaufarmatur 4 umfasst ein eine Zuflussöffnung aufweisendes Gehäuse 5 und ein in das Gehäuse eingesetztes, die Zuflussöffnung begrenzendes Tauchrohr 6. Das Tauchrohr 6 bildet zusammen mit dem Gehäuse 5 einen Geruchverschluss.

Das Gehäuse 5 hat einen den Geruchverschluss umgebenden Ablaufkanal 7, an dem zwei Ablaufstutzen 8, 9 angeformt sind. Die Längsmittelachsen der Ablaufstutzen 8, 9 verlaufen parallel zueinander. Die Austrittsöffnungen der Ablaufstutzen 8, 9 liegen in einer gemeinsamen vertikalen Ebene (vgl. Fig. 3). Die Ablaufstutzen 8, 9 sind jeweils mit einem Außengewinde 10, 11 versehen. Mit 12 ist eine Überwurfmutter bezeichnet.

Der Boden 13 des Ablaufkanals 7 ist geneigt ausgebildet (vgl. Figuren 1 und 2). Er verläuft zu den Ablaufstutzen 8, 9 hin mit Gefälle. Das Gefälle kann im Bereich von 5 bis 15% liegen. In dem dargestellten Ausführungsbeispiel beträgt das Gefälle ca. 10%.

Die Zuflussöffnung des Gehäuses 5 ist von einer ringförmigen Dichtung 14 umgeben, die vom Gehäuse 5 getragen wird und im montierten Zustand der Ablaufarmatur 4 an der Unterseite des Wannenbodens 1 bzw. des im Wesentlichen horizontal verlaufenden Absatzes 3.2 dichtend anliegt.

Das Gehäuse 5 weist im Bereich der Dichtung 14 nach oben vorstehende Vorsprünge 15, 16 auf, die einer formschlüssigen Fixierung der Dichtung 14 dienen. Die Vorsprünge 15, 16 sind vorzugsweise als ringförmige Rippen ausgebildet, wobei die Dichtung 14 an ihrer Unterseite eine die innenliegende Rippe 16 aufnehmende Ringnut aufweist. Die Dichtung 14 liegt mit dem Außenumfang ihres ringscheibenförmigen Abschnitts 17 am Innenumfang der äußere Rippe 15 an.

Zur Festlegung der Ablaufarmatur 4 an der Ablauföffnung 2 im Wannenboden 1 ist der Zuflussöffnung des Gehäuses 5 ein konisch ausgebildeter Befestigungsring 18 zugeordnet, der vorzugsweise aus Edelstahl besteht. Der Befestigungsring 18 ist an der Innenseite der Wanne anzuordnen und weist Bohrungen zur Durchführung der Schäfte von Befestigungsschrauben 19 auf. Das Gehäuse 5 ist mit Gewindebohrungen oder in das Material des Gehäuses eingegossenen Gewindebuchsen 20 versehen, in welche die Befestigungsschrauben 19 eingeschraubt werden bzw. sind. In dem dargestellten Ausführungsbeispiel sind drei metallische Gewindebuchsen 20 in dem aus Kunststoff, vorzugsweise Polypropylen hergestellten Gehäuse 5 integriert. Die Gewindebuchsen 20 sind auf einem gemeinsamen Kreis gleichmäßig voneinander beabstandet angeordnet. Entsprechendes trifft für die Bohrungen des Befestigungsrings 18 zu. In den Figuren 3 und 5 ist weder der Befestigungsring 18 noch das Tauchrohr 6 dargestellt.

Des Weiteren umfasst die Ablaufarmatur 4 ein tellerförmiges Abdeckteil 21, das formschlüssig mit den Köpfen der Befestigungsschrauben 19 verbindbar ist. Die Befestigungsschrauben 19 haben jeweils einen zylinderförmigen Kopf, in welchem ein Schlitz für einen entsprechenden Schraubendreher oder ein Innensechskant ausgebildet ist. An der Unterseite des leicht nach oben gewölbten Abdeckteils 21 sind zylinderförmige Abstützelemente 22 vorgesehen, die die Köpfe der Befestigungsschrauben 19 aufnehmende Ausnehmungen aufweisen. Ferner sind an der Unterseite des Abdeckteils 21 stegförmige Abstützelemente 23 ausgebildet, die abwechselnd mit den zylinderförmigen Abstützelementen 22 und zwischen diesen angeordnet sind. Die Abstützelemente 22, 23 stützen das abnehmbare Abdeckteil 21 auf dem Befestigungsring 18 ab. In den Mantelflächen der zylinderförmigen Köpfe der Befestigungsschrauben 19 können dabei umlaufende Ringnuten ausgebildet sein, in denen O-Ringe (nicht dargestellt) oder dergleichen aufgenommen sind. Die O-Ringe führen beim Aufstecken der zylinderförmigen Abstützelemente 22 des Abdeckteils 21 auf den Befestigungsschrauben 19 zu einer reibschlüssigen Verbindung zwischen den Abstützelementen 22 und den Befestigungsschrauben 19, so dass das abnehmbare Abdeckteil 21 an der Ablaufgarnitur ausreichend gesichert ist.

Die Dichtung 14 weist einen Axialabschnitt oder Kragen 24 und zwei davon radial nach außen abstehende flanschförmige Abschnitte 17, 25 auf, wobei der Abschnitt 17 zur Anlage an die Unterseite der Wanne und der andere Abschnitt 25 zur Anlage an die Innenseite der Wanne bestimmt ist. In Fig. 1 sind die Befestigungsschrauben 19 noch nicht fest angezogen. Der Befestigungsring 18 ist daher mit Abstand zu dem im Wesentlichen horizontal verlaufenden Absatz 3.2 des Wannenbodens 1 dargestellt. Wie in Fig. 1 zu erkennen ist, besitzt der Axialabschnitt oder Kragen 24 der Dichtung 14 im nicht eingespannten Zustand ein wellenförmiges Querschnittsprofil.

Das Gehäuse 5 weist im Bereich des Geruchverschlusses einen topfförmigen, im Wesentlichen zylindrischen Gehäuseabschnitt 5.1 auf, in den das Tauchrohr 6 mit Abstand zum Boden 5.2 des Gehäuses 5 hineinragt. In dem Gehäuseboden 5.2 ist mittig eine nach oben gerichtete Einwölbung 5.3 eingeformt. Bei eingesetztem Tauchrohr 6 ragt das obere Ende der Einwölbung 5.3 in das Tauchrohr 6 hinein.

Der Innendurchmesser des Befestigungsringes 18 ist etwas größer als der Außendurchmesser des Tauchrohres 6. Das Gehäuse 5 ist zwischen seinem die Dichtung 14 aufnehmenden bzw. fixierenden Gehäusewandabschnitt 5.8 und seiner Zuflussöffnung stufenförmig ausgebildet, so dass dort zwei umlaufende Absätze 26, 27 vorhanden sind. Der untere Absatz 26 dient als Anschlag oder Auflager für das Tauchrohr 6. Das Tauchrohr 6 besitzt an seinem oberen Ende eine verdickte Wandstärke und eine außenliegende Ringnut zur Aufnahme eines O-Rings (nicht dargestellt) oder dergleichen. Ferner besitzt das Tauchrohr 6 innenseitig einen bügelförmigen Griff 28, der einen Ausbau des Tauchrohres 6 insbesondere zu Reinigungszwecken erleichtert. In der eingesetzten Lage des Tauchrohres 6 liegt dessen Oberkante tiefer als die Dichtung 14.

Unterhalb des oberen Absatzes 27 bzw. des die Dichtung 14 tragenden bzw. fixierenden Abschnitts 5.8 des Gehäuses 5 sind Versteifungsrippen 29 ausgebildet.

Das Gehäuse 5 der Ablaufarmatur 4 ist an den konisch ausgebildeten, die Ablauföffnung 2 umgebenden Randbereich 3 des Wannenbodens 1 angepasst, um die Bauhöhe der Ablaufarmatur 4 zu minimieren. Der den Ablaufkanal 7 nach oben begrenzende Gehäusewandabschnitt 5.4 ist hierzu höher als die Dichtung 14 angeordnet und umgibt letztere. Ferner ist zu erkennen, dass der durch das Gehäuse 5 gebildete Überlaufrand 5.5 des Geruchverschlusses ebenfalls höher als der flansch- oder ringscheibenförmige Abschnitt 17 der Dichtung 14 liegt und die Dichtung 14 umgibt.

Zwischen dem Boden 5.2 und dem Überlaufrand 5.5 des Geruchverschlusses weist das Gehäuse 5 einen sich konisch nach oben erweiternden Gehäusewandabschnitt 5.6 auf. Der konische Gehäusewandabschnitt 5.6 beginnt an dem im Wesentlichen zylindrischen Abschnitt 5.1 des Gehäuses und geht in den Überlaufrand 5.5 über, der hier wulstförmig ausgebildet ist. Die durch den vertikalen Abstand der Unterkante des Tauchrohres 6 von der Oberseite (Oberkante) des Überlaufrandes 5.5 definierte Sperrwasserhöhe beträgt bei der erfindungsgemäßen Ablaufarmatur ca. 50 mm.

Der den Ablaufkanal 7 nach oben begrenzende Gehäusewandabschnitt 5.4 ist über einen konisch geformten Gehäusewandabschnitt 5.7 mit dem die Dichtung 14 aufnehmenden oder fixierenden Gehäusewandabschnitt 5.8 verbunden. Der Übergang zwischen diesen Gehäusewandabschnitten 5.4, 5.7, 5.8 ist im Wesentlichen stufenlos ausgebildet. In Fig. 1 ist zu erkennen, dass der den Ablaufkanal 7 nach oben begrenzende Gehäusewandabschnitt 5.4 im montierten Zustand der Ablaufarmatur 4 an der Unterseite des Wannenbodens 1 anliegt oder mit nur sehr geringem Abstand zur Unterseite des Wannenbodens 1 angeordnet ist. Zwischen dem konisch geformten Gehäusewandabschnitt 5.7 der Ablaufarmatur 4 und dem konisch geformten Wannenbodenabschnitt 3.1 ergibt sich dabei ein ringförmiger Hohlraum 30.

Das Gehäuse 5 der dargestellten Ablaufarmatur 4 ist aus einem Gehäuseunterteil 5A und einem Gehäuseoberteil 5B gebildet. Das Gehäuseunterteil 5B ist an dem den Ablaufkanal 7 nach außen begrenzende Gehäusewandabschnitt 5.9 mit dem Gehäuseoberteil 5A flüssigkeitsdicht verbunden. Die horizontale Teilungs- bzw. Verbindungsebene des Gehäuses 5 liegt unterhalb des Überlaufrandes 5.5.

Das Gehäuseoberteil 5B und das Gehäuseunterteil 5A sind vorzugsweise aus unterschiedlichen Materialien hergestellt, wobei das Oberteil 5B aus einem flexiblen und/oder gummielastischen Material hergestellt ist, während das Unterteil 5A demgegenüber im Wesentlichen biegesteif ausgebildet ist.

Das Gehäuseoberteil 5B ist beispielsweise aus Silikonkautschuk, Polyurethan oder einem thermoplastischem Elastomer hergestellt, während das Gehäuseunterteil 5A beispielsweise aus Polypropylen gefertigt ist.

Den Ablaufstutzen 8, 9 ist ein Übergangsstück (Adapter) 31 oder 32 zugeordnet, das lösbar mit ihnen verbindbar ist. Das Übergangsstück 31 oder 32 besitzt eine der Anzahl der Ablaufstutzen 8, 9 entsprechende Anzahl von Zulaufstutzen 33, 34 und einen Auslassstutzen 35, der die von den Zulaufstutzen 33, 34 definierten Kanäle vereinigt. Der Innendurchmesser des Auslassstutzens 35 ist dabei größer als der jeweilige Innendurchmesser der Zulaufstutzen 33, 34 bzw. Ablaufstutzen 8, 9. Die Ablaufquerschnittsfläche des Auslassstutzens 35 entspricht mindestens der Summe der von den beiden Zulaufstutzen 33, 34 gebildeten Ablaufquerschnittsflächen. Das Übergangsstück 31, 32 wird über flexible Rohr- und/oder Schlauchleitungen (nicht dargestellt) an den Ablaufstutzen 8, 9 angeschlossen.

Bei dem in den Figuren 8 und 9 dargestellten Ausführungsbeispiel weist das Übergangsstück 32 einen Leitungsabschnitt auf, der ein im Wesentlichen rechteckiges Querschnittsprofil besitzt.

Die Ausführung der Erfindung ist nicht auf die vorstehend beschriebenen Ausführungsbeispiele beschränkt. Vielmehr sind zahlreiche Varianten denkbar, die auch bei grundsätzlich abweichender Gestaltung von der in den Ansprüchen angegebenen Erfindung Gebrauch machen. So kann beispielsweise das in den Figuren 8 und 9 dargestellte Übergangsstück (Adapter) 32 anstelle eines Leitungsabschnitts mit im Wesentlichen rechteckigen Querschnittsprofil auch einen Leitungsabschnitt mit ovalem Querschnittsprofil aufweisen.

## Patentansprüche

1. Ablaufarmatur, insbesondere für Dusch- oder Badewannen, mit einem mindestens eine Zuflussöffnung und mindestens einen Ablaufstutzen (8, 9) aufweisenden Gehäuse (5), einem in das Gehäuse eingesetzten, die Zuflussöffnung begrenzenden, einen Teil eines Geruchverschlusses bildenden Tauchrohr (6) und einer die Zuflussöffnung umgebenden, zur Anlage an die Unterseite eines Wannenbodens (1) bestimmten Dichtung (14), wobei das Gehäuse (5) einen den Geruchverschluss umgebenden Ablaufkanal (7) aufweist, der nach oben durch einen Gehäusewandabschnitt (5.4) begrenzt ist,
**dadurch gekennzeichnet, dass**
der den Ablaufkanal (7) nach oben begrenzende Gehäusewandabschnitt (5.4) höher als die Dichtung (14) liegt und die Dichtung (14) umgibt.

2. Ablaufarmatur nach Anspruch 1,
**dadurch gekennzeichnet, dass**
das Gehäuse (5) einen Überlaufrand (5.5) des Geruchverschlusses definiert, wobei der Überlaufrand (5.5) höher als die Dichtung (14) oder ein unterer ringscheibenförmiger Abschnitt (17) der Dichtung (14) liegt und die Dichtung (14) umgibt.

3. Ablaufarmatur nach Anspruch 1 oder 2,
**dadurch gekennzeichnet, dass**
das Gehäuse (5) zwischen seinem Boden (5.2) und einem Überlaufrand (5.5) des Geruchverschlusses einen sich konisch nach oben erweiternden Gehäusewandabschnitt (5.6) aufweist.

4. Ablaufarmatur nach Anspruch 2 oder 3,
**dadurch gekennzeichnet, dass**
der Überlaufrand (5.5) des Geruchverschlusses wulstförmig ausgebildet ist.

5. Ablaufarmatur nach einem der Ansprüche 1 bis 4,
**dadurch gekennzeichnet, dass**
die Oberkante des Tauchrohres (6) in der eingesetzten Lage des Tauchrohres tiefer liegt als die Dichtung (14).

6. Ablaufarmatur nach einem der Ansprüche 1 bis 5,
**dadurch gekennzeichnet, dass**
der den Ablaufkanal (7) nach oben begrenzende Gehäusewandabschnitt (5.4) über einen konisch geformten Gehäusewandabschnitt (5.7) in einen die Dichtung (14) aufnehmenden oder fixierenden Gehäusewandabschnitt (5.8) übergeht.

7. Ablaufarmatur nach einem der Ansprüche 1 bis 6,
**dadurch gekennzeichnet, dass**
das Gehäuse (5) aus einem Gehäuseunterteil (5A) und einem Gehäuseoberteil (5B) gebildet ist, wobei das Gehäuseunterteil (5A) und das Gehäuseoberteil (5B) flüssigkeitsdicht miteinander verbunden sind.

8. Ablaufarmatur nach Anspruch 7,
**dadurch gekennzeichnet, dass**
das Gehäuseoberteil (5B) und das Gehäuseunterteil (5A) aus unterschiedlichen Materialien hergestellt sind, wobei das Gehäuseoberteil (5B) aus einem flexiblen und/oder gummielastischen Material hergestellt ist, während das Gehäuseunterteil (5A) demgegenüber im Wesentlichen biegesteif ausgebildet ist.

9. Ablaufarmatur nach einem der Ansprüche 1 bis 8,
**dadurch gekennzeichnet, dass**
der Boden (13) des Ablaufkanals (7) zu dem mindestens einen Ablaufstutzen (8, 9) hin mit Gefälle verläuft, wobei das Gefälle vorzugsweise im Bereich von 5 % und 15 % liegt.

10. Ablaufarmatur nach einem der Ansprüche 1 bis 9,
**dadurch gekennzeichnet, dass**
das Gehäuse (5) mindestens zwei Ablaufstutzen (8, 9) aufweist.

11. Ablaufarmatur nach Anspruch 10,
**dadurch gekennzeichnet, dass**
an den Ablaufstutzen (8, 9) ein Übergangsstück (31, 32) angeschlossen ist, welches eine der Anzahl der Ablaufstutzen (8, 9) entsprechende Anzahl von Zulaufstutzen (33, 34) und einen die von den Zulaufstutzen (33, 34) definierten Kanäle vereinigenden Auslassstutzen (35) aufweist, wobei der Auslassstutzen (35) des Übergangsstückes (31, 32) einen Innendurchmesser aufweist, der größer als der jeweilige Innendurchmesser der Ablaufstutzen (8, 9) des Gehäuses (5) ist.

12. Ablaufarmatur nach Anspruch 11,
**dadurch gekennzeichnet, dass**
das Übergangsstück (31, 32) über flexible Rohr- und/oder Schlauchleitungen an den Ablaufstutzen (8, 9) angeschlossen ist.

13. Ablaufarmatur nach Anspruch 11 oder 12,
**dadurch gekennzeichnet, dass**
das Übergangsstück (32) einen Leitungsabschnitt aufweist, der ein im Wesentlichen rechteckiges oder ovales Querschnittsprofil besitzt.

14. Ablaufarmatur nach einem der Ansprüche 1 bis 13,
**dadurch gekennzeichnet, dass**
die Dichtung (14) einen Axialabschnitt (24) und zwei davon radial nach außen abstehende flanschförmige Abschnitte (17, 25) aufweist, wobei der eine flanschförmige Abschnitt (17) zur Anlage an die Unterseite einer Wanne und der andere flanschförmige Abschnitt (25) zur Anlage an die Innenseite der Wanne bestimmt ist, wobei der Axialabschnitt (24) vorzugsweise ein wellenförmiges Querschnittsprofil aufweist.

15. Ablaufarmatur nach einem der Ansprüche 1 bis 14,
**dadurch gekennzeichnet, dass**
der mindestens einen Zuflussöffnung des Gehäuses (5) ein konisch ausgebildeter Befestigungsring (18) zugeordnet ist, der an der Innenseite der Wanne anzuordnen ist und Bohrungen zur Durchführung der Schäfte von Befestigungsschrauben (19) aufweist, wobei das Gehäuse (5) mit Gewindebohrungen oder in das Material des Gehäuses (5) eingegossenen Gewindebuchsen (20) versehen ist, in welche die Befestigungsschrauben (19) eingeschraubt sind, wobei vorzugsweise ein Abdeckteil (21) vorgesehen ist, das formschlüssig mit den Köpfen der Befestigungsschrauben (19) verbindbar ist.

## Claims

1. Drain fitting, in particular for shower or bathtubs, comprising a housing (5) which comprises at least one inflow opening and at least one drain connection (8, 9), an immersion pipe (6) inserted into the housing, limiting the inflow opening and forming a portion of a drain trap, and a seal (14) surrounding the inflow opening and intended to rest on the underside of a tub base (1), the housing (5) comprising a drainage channel (7) surrounding the drain trap, which channel is upwardly limited by a housing wall portion (5.4), **characterised in that** the housing wall portion (5.4) upwardly limiting the drainage channel (7) is situated higher than the seal (14) and surrounds the seal (14).

2. Drain fitting according to claim 1, **characterised in that** the housing (5) defines an overflow edge (5.5) of the drain trap, the overflow edge (5.5) being situated higher than the seal (14) or a lower annular-disc-shaped portion (17) of the seal (14) and surrounding the seal (14).

3. Drain fitting according to either claim 1 or claim 2, **characterised in that** the housing (5) comprises, between its base (5.2) and an overflow edge (5.5) of the drain trap, a housing wall portion (5.6) which widens conically upwards.

4. Drain fitting according to either claim 2 or claim 3, **characterised in that** the overflow edge (5.5) of the drain trap is toric.

5. Drain fitting according to any one of claims 1 to 4, **characterised in that** the upper edge of the immersion pipe (6) is situated lower than the seal (14) when the immersion pipe is in the inserted position.

6. Drain fitting according to any one of claims 1 to 5, **characterised in that** the housing wall portion (5.4) upwardly limiting the drainage channel (7) transitions via a conical housing wall portion (5.7) into a wall portion (5.8) which receives or fixes the seal (14).

7. Drain fitting according to any one of claims 1 to 6, **characterised in that** the housing (5) is formed from a lower housing part (5A) and an upper housing part (5B), the lower housing part (5A) and the upper housing part (5B) being connected to each other in a liquid-tight manner.

8. Drain fitting according to claim 7, **characterised in that** the upper housing part (5B) and the lower housing part (5A) are produced from different materials, the upper housing part (5B) being produced from a flexible and/or rubber-elastic material, the lower housing part (5A), in contrast, being formed so as to be substantially resistant to bending.

9. Drain fitting according to any one of claims 1 to 8, **characterised in that** the base (13) of the drainage channel (7) extends with a gradient to the at least one drain connection (8, 9), the gradient preferably being in the region of 5% and 15%.

10. Drain fitting according to any one of claims 1 to 9, **characterised in that** the housing (5) comprises at least two drain connections (8, 9).

11. Drain fitting according to claim 10, **characterised in that** a transition piece (31, 32) is connected to the drain connections (8, 9), which transition piece comprises a number of inlet connections (33, 34) which corresponds to the number of drain connections (8, 9), and an outlet connection (35) combining the channels defined by the inlet connections (33, 34), the outlet connection (35) of the transition piece (31, 32) having an internal diameter which is larger than the respective internal diameter of the drain connections (8, 9) of the housing (5).

12. Drain fitting according to claim 11, **characterised in that** the transition piece (31, 32) is connected to the drain connections (8, 9) via flexible pipe lines and/or hose pipes.

13. Drain fitting according to either claim 11 or claim 12, **characterised in that** the transition piece (32) comprises a line portion which has a substantially rectangular or oval cross-sectional profile.

14. Drain fitting according to any one of claims 1 to 13, **characterised in that** the seal (14) comprises an axial portion (24) and two flange-shaped portions (17, 25) projecting radially outwards therefrom, one flange-shaped portion (17) being intended to rest on the underside of a tub and the other flange-shaped portion (25) being intended to rest on the inner side of the tub, the axial portion (24) preferably having an undulating cross-sectional profile.

15. Drain fitting according to any one of claims 1 to 14, **characterised in that** the at least one inflow opening of the housing (5) is assigned to a conical fastening ring (18) which is to be arranged on the inner side of the tub, and comprises holes through which the shanks of fastening screws (19) are passed, the housing (5) being provided with threaded holes or threaded bushes (20) which are cast in the material of the housing (5) and into which the fastening screws (19) are screwed, a cover part (21) preferably being provided which can be connected to the heads of the fastening screws (19) in an interlocking manner.

## Revendications

1. Armature d'écoulement, en particulier pour douches ou baignoires, avec un boîtier (5), doté d'au moins une ouverture d'admission et au moins une tubulure d'écoulement (8, 9), un tube plongeur (6), qui, logé dans le boîtier, en limitant l'ouverture d'admission, forme une partie d'un siphon inodore, et d'un joint d'étanchéité (14), qui, entourant l'ouverture d'admission, vient s'appuyer sur la face inférieure d'un fond de baignoire (1), sachant que le boîtier (5) est doté d'un canal d'écoulement (7), qui, entourant le siphon inodore, est limité vers le haut par une zone (5.4) de la paroi du boîtier, **caractérisé en ce que** la zone (5.4) de la paroi du boîtier, qui limite vers le haut le canal d'écoulement (7), est située plus haut que le joint d'étanchéité (14) et entoure ledit joint d'étanchéité (14).

2. Armature d'écoulement selon la revendication 1, **caractérisée en ce que** le boîtier (5) définit un bord de débordement (5.5) du siphon inodore, sachant que ledit bord de débordement (5.5) est situé plus haut que le joint d'étanchéité (14) ou qu'une zone inférieure en forme d'anneau (17) du joint d'étanchéité (14) et entoure ledit joint d'étanchéité (14).

3. Armature d'écoulement selon revendication 1 ou 2, **caractérisée en ce que** le boîtier (5) est doté, entre son fond (5.2) et un bord de débordement (5.5) du siphon inodore, d'une zone (5.6) de paroi de boîtier, qui s'évase en forme de cône vers le haut.

4. Armature d'écoulement selon revendication 2 ou 3, **caractérisée en ce que** le bord de débordement (5.5) du siphon inodore présente la forme d'un bourrelet.

5. Armature d'écoulement selon l'une des revendications 1 à 4, **caractérisée en ce que** le bord supérieur du tube plongeur (6) est situé plus bas que le joint d'étanchéité (14), quand ledit tube plongeur est installé.

6. Armature d'écoulement selon l'une des revendications 1 à 5, **caractérisée en ce que** la zone (5.4) de la paroi du boîtier, qui limite le canal d'écoulement (7) vers le haut, se raccorde, par l'intermédiaire d'une zone conique (5.7) de la paroi du boîtier, à une zone (5.8) de la paroi du boîtier, qui reçoit ou fixe le joint d'étanchéité (14).

7. Armature d'écoulement selon l'une des revendications 1 à 6, **caractérisée en ce que** le boîtier (5) est formé par un élément inférieur de boîtier (5A) et un élément supérieur de boîtier (5B), sachant que l'élément inférieur de boîtier (5A) et l'élément supérieur de boîtier (5B) sont reliés ensemble de manière étanche aux liquides.

8. Armature d'écoulement selon la revendication 7, **caractérisée en ce que** l'élément supérieur de boîtier (5B) et l'élément inférieur de boîtier (5A) sont fabriqués à partir de matériaux différents, sachant que l'élément supérieur de boîtier (5B) est fabriqué avec un matériau flexible et / ou présentant l'élasticité du caoutchouc, tandis que l'élément inférieur de boîtier (5A) est nettement plus résistant à la flexion.

9. Armature d'écoulement selon l'une des revendications 1 à 8, **caractérisée en ce que** le fond (13) du canal d'écoulement (7) s'étend en pente vers la tubulure d'écoulement (8, 9) au moins prévue, sachant que ladite pente est située de préférence dans une plage de 5% à 15%.

10. Armature d'écoulement selon l'une des revendications 1 à 9, **caractérisée en ce que** le boîtier (5) est doté d'au moins deux tubulure d'écoulement (8, 9).

11. Armature d'écoulement selon la revendication 10, **caractérisée en ce qu'**est raccordé aux tubulures d'écoulement (8, 9) une pièce de transition (31, 32), qui est dotée s'un nombre de tubulures d'admission (33, 34) qui correspond au nombre des tubulure d'écoulement (8, 9) et d'une tubulure d'écoulement (35), qui réunit les canaux définis par les tubulures d'admission (33, 34), sachant que la tubulure d'écoulement (35) de la pièce de transition (31, 32) est dotée d'un diamètre intérieur, qui est plus grand que le diamètre intérieur respectif des tubulure d'écoulement (8, 9) du boîtier (5).

12. Armature d'écoulement selon la revendication 11, **caractérisée en ce que** la pièce de transition (31, 32) est raccordée à la tubulure d'écoulement (8, 9) par l'intermédiaire de tube flexibles et / ou de tuyaux flexibles.

13. Armature d'écoulement selon revendication 11 ou 12, **caractérisée en ce que** la pièce de transition (32) présente une zone, qui est dotée d'un profil transversal sensiblement rectangulaire ou ovale.

14. Armature d'écoulement selon revendication 1 à 13, **caractérisée en ce que** le joint d'étanchéité (14) est doté d'une zone axiale (24) et de deux zones en forme de brides (17, 25), en saillie radiale extérieure, par rapport à celle-ci, sachant que l'une (17) desdites zones en forme de bride, est destinée à s'appuyer sur la face inférieure d'une baignoire et que l'autre zone en forme de bride (25) est destinée à s'appuyer sur la face intérieure de la baignoire, sachant que la zone axiale (24) est dotée de préférence d'un profil transversal ondulé.

15. Armature d'écoulement selon l'une des revendications 1 à 14, **caractérisée en ce qu'**à l'ouverture d'admission du boîtier (5) au moins prévue est associée une bague de fixation (18) en forme de cône, qui est destinée à être installée sur la face intérieure de la baignoire et qui est dotée d'alésage pour le passage des tiges de vis de fixation (19), sachant que le boîtier (5) est pourvu de trous filetés ou de douilles filetés (29) coulées dans le matériau du boîtier, pour le vissage des vis de fixation (19), sachant que, de préférence, est prévu un élément de recouvrement (21), qui peut être relié par emboîtement géométrique aux têtes des vis de fixation (19).
